# FASCICULE DE BREVET EUROPEEN

(11) **EP 1 782 659 B1**
(45) Date de publication et mention de la délivrance du brevet: **14.05.2008**
(21) Numéro de dépôt: 05798611.9
(22) Date de dépôt: 24.08.2005
(51) Int. Cl.: H05B 6/02, H05B 3/20, H05B 3/40

(54) **DISPOSITIF DE CHAUFFAGE DE TERRAINS, NOTAMMENT DE SPORT**
VORRICHTUNG ZUM HEIZEN VON BÖDEN, INSBESONDERE VON SPORTPLÄTZEN
DEVICE FOR HEATING GROUNDS, IN PARTICULAR SPORTS GROUNDS

(30) Priorité: 26.08.2004 FR 0409107
(43) Date de publication de la demande: 09.05.2007
(73) Titulaire: Brevetix, 68680 Kembs (FR)
(72) Inventeur: BEISSER, Jean-Claude, F-05520 l'Argentière La Bessée (FR); SCHERRER, Jean-Marc, F-68400 Riedisheim (FR); SCHERRER, Jean-Paul, F-68350 Brunstatt (FR)
(74) Mandataire: Puiroux, Guy
(86) Numéro de dépôt international: PCT/FR2005/002131
(87) Numéro de publication internationale: WO 2006/024797

(56) Documents cités:
- WO-A-93/19565
- US-A- 4 839 500
- US-A- 5 814 792
- US-A- 5 854 472

## Description

La présente invention concerne un dispositif destiné à assurer le chauffage de terrains et notamment la mise hors gel de terrains de sport.

On connaît (US-A-5814792, US-A-5854472, WO 93/19565 A, US-A-4839500) de tels dispositifs de chauffage qui font pour ce faire appel à des câbles conducteurs qui sont enterrés dans le sol et qui sont alimentés en courant électrique par l'intermédiaire de transformateurs qui sont disposés dans un local technique voisin du terrain à chauffer. Ce dernier est subdivisé en plusieurs secteurs creusés de tranchées dans lesquelles les câbles de chauffage reliés au secondaire du transformateur sont disposés.

Les dispositifs dé chauffage de terrains de ce type présentent un inconvénient majeur en ce que l'énergie électrique est transportée du transformateur vers le secteur à chauffer par des liaisons d'énergie qui se révèlent à l'usage extrêmement coûteuses, d'une part en quantité d'énergie consommée et, d'autre part, en coût de matière première. Par ailleurs, dans ce type d'installation, tous les secteurs que l'on souhaite chauffer ne possèdent pas des caractéristiques identiques notamment en ce qui concerne leur résistivité, si bien que si on souhaite les porter à une même température il est nécessaire de leur distribuer une puissance de chauffage spécifique fonction de ces caractéristiques.

Enfin, ce type d'installation doit être totalement irréprochable au niveau de la sécurité électrique.

La présente invention a ainsi pour but de proposer un dispositif destiné à assurer le chauffage de terrains, et notamment de terrains destinés au sport, permettant d'assurer une mise hors gel de ceux-ci, et ceci de façon totalement sûre en ce qui concerne la mise en oeuvre du courant électrique et, d'autre part, en réalisant des économies notables, tant au point de vue de la consommation électrique qu'à celui du coût de la mise en oeuvre. Le présent dispositif a également pour but de permettre un ajustement de la puissance délivrée par chaque élément de transformateur avec la zone à chauffer qui lui correspond.

La présente invention a ainsi pour objet une installation de chauffage d'un terrain, notamment de sport, au moyen de câbles alimentés en courant électrique qui sont enterrés dans le sol de celui-ci, caractérisée en ce que la surface du terrain à chauffer est divisée en plusieurs secteurs, et chaque secteur est chauffé par au moins deux lignes de chauffage constituant chacune un secondaire d'un même transformateur.

Le transformateur sera préférentiellement de type torique, et son enroulement secondaire sera réalisé en un métal de plus faible conductivité que celle des lignes de chauffage, l'enroulement secondaire pouvant ainsi être réalisé en cuivre et les lignes de chauffage en aluminium. De cette manière le diamètre du fil de l'enroulement secondaire et celui de la ligne de chauffage pourront ainsi avoir des diamètres identiques ce qui facilite notamment les problèmes de connexion.

Afin de réduire au maximum les lignes d'énergie les transformateurs seront disposés à proximité immédiate du terrain, préférentiellement dans une galerie technique enfouie dans le sol.

Dans un mode de mise en oeuvre particulièrement intéressant de l'invention l'enroulement primaire des transformateurs comprendra un écran formé d'un feuillard métallique, préférentiellement constitué d'aluminium ou de cuivre.

Le câble constituant l'enroulement secondaire du transformateur sera avantageusement réalisé en deux éléments conducteurs torsadés l'un sur l'autre.

On décrira ci-après, à titre d'exemple non limitatif, une forme d'exécution de la présente invention, en référence au dessin annexé sur lequel :
La figure 1 est une vue schématique d'une installation de chauffage suivant l'invention.
La figure 2 est une vue de dessus d'un transformateur utilisé dans l'installation suivant l'invention.
La figure 3 est une vue en coupe du transformateur représenté sur la figure 1 suivant la ligne III-III de celle-ci.
La figure 4 est une vue schématique en coupe verticale montrant la galerie technique adjacente au terrain à chauffer.
La figure 5 est une vue de dessus schématique d'un terrain de football chauffé par l'installation suivant l'invention.
La figure 6 est une vue en section droite d'un câble d'enroulement primaire utilisé dans l'installation suivant l'invention.

On a représenté de façon schématique sur la figure 1 une partie d'un terrain de sport 1 qui est divisé en plusieurs secteurs, à savoir des secteurs 1a, 1b, 1c qui sont destinés à être chauffés de façon, par exemple, à les mettre hors gel.

L'installation de chauffage est constituée d'une série de transformateurs 3a, 3b, 3c,..., 3n qui sont chacun associés au chauffage d'un secteur de terrain déterminé 1a, 1b, 1c, ...,1n. Un transformateur assure ainsi, par exemple, l'alimentation de trois lignes de chauffage 9, 9', 9" d'un secteur déterminé, ces lignes de chauffage étant enfouies dans le sol de chacun de ces secteurs, et se répartissant uniformément ou non dans l'espace des secteurs et ceci en fonction des besoins calorifiques de chacun de ceux-ci.

Plus précisément le primaire 5 de chacun de ces transformateurs est alimenté par une ligne électrique triphasée 7 formée de deux lignes de phases L1,L2 et une ligne de neutre N. De façon classique, et afin de ne pas déséquilibrer l'installation, les trois enroulements primaires des transformateurs 3a, 3b et 3c sont respectivement alimentés sur les lignes L1-L2, L2-N et L1-N.

Chacune des trois lignes de chauffage 9, 9', 9" associée à un transformateur 3a, 3b, 3c, ...,3n est respectivement reliée à un enroulement secondaire 8, 8', 8" de celui-ci.

On a représenté sur les figures 2 et 3 un tel transformateur qui comprend essentiellement un noyau torique 10 autour duquel est enroulé l'enroulement primaire 5 et les trois enroulements secondaires 8, 8' et 8". (Pour plus de clarté du dessin, on n'a représenté sur celui-ci que l'enroulement 8). Chaque enroulement secondaire est constitué de cinq spires qui sont réalisées dans un conducteur en cuivre et qui sont reliées à chacune de leurs extrémité, par l'intermédiaire d'un élément connecteur 12, à une ligne de chauffage associée 9, 9', 9" dont la longueur est telle qu'elle lui permet de couvrir une portion déterminée de la surface du secteur à chauffer.

L'enroulement primaire 5 quant à lui est constitué d'un plus grand nombre d'enroulements de plus faible diamètre, le fil conducteur utilisé étant constitué également de cuivre. Le fil conducteur comportera avantageusement un écran électrostatique qui lui sera intégré et qui est constitué d'un mince feuillard d'aluminium ou de cuivré.

On comprend qu'en fonction des conditions environnementales, chacun des secteurs à chauffer 1a, 1b, 1c, ...,1n est différent des secteurs qui lui sont voisins, si bien que chacun d'eux nécessitera de faire appel à une ligne de chauffage 9, 9', 9" susceptible de délivrer une puissance différente.

La présente invention permet justement de donner à l'utilisateur la possibilité d'ajuster, une fois sur le terrain, la puissance délivrée par chaque enroulement secondaire en fonction des paramètres physiques spécifiques du sol à chauffer et de ses besoins spécifiques en chaleur, et ceci en jouant sur la tension délivrée par celui-ci. Cette tension d'alimentation pourra être contrôlée en faisant varier le nombre de spires de chacun des enroulements secondaires.

Ainsi on pourra prévoir qu'une tension moyenne d'alimentation sera obtenue avec un nombre donné de spires, (par exemple cinq) ce qui laissera à l'utilisateur la possibilité soit de supprimer une ou deux spires s'il souhaite diminuer la tension, soit de rajouter une deux spires s'il souhaite l'augmenter.

Ainsi que représenté sur la figure 4, les transformateurs 3 pourront être disposés dans une galerie technique 16 réalisée par exemple dans une tranchée creusée dans le sol en bordure du terrain.

A cet effet, les transformateurs pourront être rendus totalement étanches par enrobage de leur circuit magnétique dans un produit constitué par exemple d'une résine.

Afin de minimiser les pertes par effet joules dans le secondaire des transformateurs, les spires constituant l'enroulement secondaire et les fils chauffants qui sont enterrés dans le terrain pourront être de natures différentes. Il sera ainsi possible de réaliser les spires de l'enroulement secondaire dans un métal de très bonne conductivité électrique ce.qui réduira au maximum le chauffage du secondaire du transformateur, et de réaliser les spires constituant les lignes de chauffage 9, 9', 9" dans un métal de plus forte résistivité.

Afin d'optimiser la qualité et la facilité de la connexion entre les spires du secondaire et les lignes de chauffage 9, 9', 9" ces éléments auront préférentiellement des diamètres identiques. On comprend dès lors que la différence de résistance de ces deux éléments sera due à la seule différence de résistivité entre les matériaux respectifs choisis pour constituer les spires de l'enroulement secondaire et des éléments chauffants. On a constaté qu'en réalisant les spires en cuivre et les câbles chauffants en aluminium on obtenait un rapport de conductivité satisfaisant permettant de mettre en oeuvre une telle solution. (Le rapport de la conductivité du cuivre sur celle de l'aluminium est en effet de 1,6).

Préférentiellement, le câble chauffant sera en fait réalisé en deux éléments qui seront torsadés l'un sur l'autre ce qui permet d'éviter toute formation de champ magnétique induit par ces câbles à l'entour du terrain à chauffer.

La tension de sortie des secondaires des transformateurs sera de l'ordre de 40 à 50 volts et les résistances constituées par les lignes de chauffage 9,

9', 9" seront de l'ordre de 0,5 à 0,8Ω, la puissance fournie par le secondaire de chacun des enroulements du transformateur étant alors de l'ordre de 20 kVA.

On a représenté en section droite sur la figure 6, un câble conducteur constituant le primaire du transformateur. On constate que ce conducteur primaire est constitué de l'intérieur vers l'extérieur d'un fil conducteur 18 en aluminium, d'une couche isolante 20 constituée par exemple de chlorure de polyvinyle, d'un feuillard de cuivre 22 constituant l'écran et enfin d'une couche externe 24 isolante et étanche, par exemple en chlorure de polyvinyle.

A titre d'exemple il a été établi que l'installation suivant l'invention était en mesure d'assurer le chauffage d'un terrain de sport de 6000 m2 sous une température extérieure de -10°C et de le mettre hors gel à une température de 5°C. Pour ce faire on a fait appel à une série de vingt quatre transformateurs répartis le long du terrain dans une gaine technique enfouie dans le sol d'une puissance unitaire de 20 kVA délivrant ainsi une puissance globale de 480 kVA. Les secondaires de ces transformateur comportaient cinq enroulements délivrant chacun une puissance de 4 kVA et la résistance des lignes de chauffage 9 étaient de l'ordre de 0,6 Ω.

## Revendications

1. Installation de chauffage d'un terrain, notamment de sport, au moyen de câbles (9, 9', 9") alimentés en courant électrique qui sont enterrés dans le sol de celui-ci, la surface du terrain à chauffer étant divisée en plusieurs secteurs (1a, 1b, 1c, ...,1n), et **caractérisée en ce que** chaque secteur est chauffé par au moins deux lignes de chauffage (9, 9', 9") constituant chacune un secondaire d'un même transformateur (3a, 3b et 3c).

2. Installation de chauffage suivant la revendication 1 **caractérisée en ce que** le transformateur (3a, 3b et 3c) est de type torique, son enroulement secondaire (7) étant réalisé en un métal de plus faible conductivité que celle des lignes de chauffage (9,9',9").

3. Installation suivant la revendication 2 **caractérisée en ce que** l'enroulement secondaire (7) est réalisé en cuivre et les lignes de chauffage (9,9',9") sont réalisées en aluminium.

4. Installation suivant la revendication 3 **caractérisée en ce que** les diamètres de l'enroulement secondaire (7) et des lignes de chauffage (9,9',9") sont sensiblement identiques.

5. Installation suivant l'une des revendications précédentes **caractérisée en ce que** les transformateurs (3a, 3b et 3c) sont disposés à proximité immédiate du terrain.

6. Installation suivant la revendication 5 **caractérisée en ce que** les transformateurs (3a, 3b et 3c) sont disposés dans une -galerie technique (16) enfouie dans le sol.

7. Installation suivant l'une des revendications précédentes **caractérisée en ce que** l'enroulement primaire (5) des transformateurs (3a, 3b et 3c) comprend un écran constitué d'un feuillard métallique (22).

8. Installation suivant la revendication 7 **caractérisée en ce que** l'écran est constitué d'aluminium ou de cuivre.

9. Installation suivant l'une des revendications précédentes **caractérisée en ce que** le câble constituant l'enroulement secondaire du transformateur est réalisé en deux éléments conducteurs torsadés l'un sur l'autre.

10. Installation suivant l'une des revendications précédentes **caractérisée en ce que** la tension à vide du secondaire du transformateur (3a, 3b et 3c) est de l'ordre de 50 volts.

11. Installation suivant l'une des revendications précédentes **caractérisée en ce que** le circuit magnétique du transformateur est isolé, notamment au moyen d'une résine.

## Claims

1. Ground heating installation, in particular for a sports ground, using cables (9, 9', 9") supplied with electric current, which are buried in the ground, the surface of the ground to be heated being divided into several sectors (1a, 1b, 1c, ..., 1n), and **characterized in that** each sector is heated by at least two heating lines (9, 9', 9") each forming a secondary of one same transformer (3a, 3b and 3c).

2. Heating installation according to claim 1, **characterized in that** the transformer (3a, 3b and 3c) is of toroidal type, its secondary winding (7) being in a metal of lower conductivity than the conductivity of the heating lines (9, 9', 9").

3. Installation according to claim 2, **characterized in that** the secondary winding (7) is made in copper and the heating lines (9, 9', 9") in aluminium.

4. Installation according to claim 3, **characterized in that** the diameters of the secondary winding (7) and of the heating lines (9, 9', 9") are substantially identical.

5. Installation according to any of the preceding claims, **characterized in that** the transformers (3a, 3b and 3c) are arranged in immediate vicinity of the ground.

6. Installation according to claim 5, **characterized in that** the transformers (3a, 3b and 3c) are arranged in a technical gallery (16) buried in the ground.

7. Installation according to any of the preceding claims, **characterized in that** the primary winding (5) of the transformers (3a, 3b and 3c) comprises a shield consisting of a metal strip (22).

8. Installation according to claim 7, **characterized in that** the shield consists of aluminium or copper.

9. Installation according to any of the preceding claims, **characterized in that** the cable forming the secondary winding of the transformer is made of two conductor elements twisted over each other.

10. Installation according to any of the preceding claims, **characterized in that** the no-load voltage of the secondary of the transformer (3a, 3b and 3c) is in the order of 50 volts.

11. Installation according to any of the preceding claims, **characterized in that** the magnetic circuit of the transformer is insulated, in particular by means of a resin.

## Patentansprüche

1. Anlage zum Heizen eines Geländes, insbesondere eines Sportgeländes, mittels Kabeln (9, 9', 9"), die mit elektrischem Strom versorgt werden und die in den Boden von diesem eingegraben sind, wobei die Oberfläche des zu beheizenden Geländes in mehrere Sektoren (1a, 1b, 1c, ... 1n) unterteilt ist, und **dadurch gekennzeichnet, dass** jeder Sektor durch mindestens zwei Heizleitungen (9, 9', 9") beheizt wird, von denen jede eine Sekundärseite eines selben Transformators (3a, 3b und 3c) bildet.

2. Heizanlage nach Anspruch 1, **dadurch gekennzeichnet, dass** der Transformator (3a, 3b und 3c) vom torischen Typ ist, wobei seine Sekundärwicklung (7) aus einem Metall realisiert ist, dessen Leitfähigkeit geringer als die der Heizleitungen (9, 9', 9") ist.

3. Anlage nach Anspruch 2, **dadurch gekennzeichnet, dass** die Sekundärwicklung (7) aus Kupfer realisiert ist und die Heizleitungen (9, 9', 9") aus Aluminium realisiert sind.

4. Anlage nach Anspruch 3, **dadurch gekennzeichnet, dass** die Durchmesser der Sekundärwicklung (7) und der Heizleitungen (9, 9', 9") im Wesentlichen identisch sind.

5. Anlage nach einem der vorhergehenden Ansprüche, **dadurch gekennzeichnet, dass** die Transformatoren (3a, 3b und 3c) in unmittelbarer Nähe des Geländes angeordnet sind.

6. Anlage nach Anspruch 5, **dadurch gekennzeichnet, dass** die Transformatoren (3a, 3b und 3c) in einem im Boden versenkten Techniktrakt (16) angeordnet sind.

7. Anlage nach einem der vorhergehenden Ansprüche, **dadurch gekennzeichnet, dass** die Primärwicklung (5) der Transformatoren (3a, 3b und 3c) eine aus einem metallischen Bandmaterial (22) bestehende Abschirmung aufweist.

8. Anlage nach Anspruch 7, **dadurch gekennzeichnet, dass** die Abschirmung aus Aluminium oder aus Kupfer besteht.

9. Anlage nach einem der vorhergehenden Ansprüche, **dadurch gekennzeichnet, dass** das Kabel, das die Sekundärwicklung des Transformators bildet, aus zwei miteinander verdrillten leitenden Elementen realisiert ist.

10. Anlage nach einem der vorhergehenden Ansprüche, **dadurch gekennzeichnet, dass** die Leerlaufspannung der Sekundärseite des Transformators (3a, 3b und 3c) in der Größenordnung von 50 Volt liegt.

11. Anlage nach einem der vorhergehenden Ansprüche, **dadurch gekennzeichnet, dass** der Magnetkreis des Transformators isoliert ist, und zwar insbesondere mittels eines Harzes.
